# EUROPÄISCHE PATENTSCHRIFT

(11) **EP 3 547 889 B1**
(45) Veröffentlichungstag und Bekanntmachung des Hinweises auf die Patenterteilung: **16.02.2022**
(21) Anmeldenummer: 16806037.4
(22) Anmeldetag: 01.12.2016
(51) Int. Cl.: A47L 11/22, A47L 11/40, A47L 11/24

(54) **REINIGUNGSGERÄT UND VERFAHREN ZUM BETREIBEN EINES REINIGUNGSGERÄTS**
CLEANING DEVICE AND METHOD FOR OPERATING A CLEANING DEVICE
APPAREIL DE NETTOYAGE ET PROCÉDÉ DE FONCTIONNEMENT D'UN APPAREIL DE NETTOYAGE

(43) Veröffentlichungstag der Anmeldung: 09.10.2019
(73) Patentinhaber: Alfred Kärcher SE & Co. KG, 71364 Winnenden (DE)
(72) Erfinder: MACK, Matthias, 71691 Freiberg (DE); ERBEL, Günther, 74523 Schwäbisch Hall (DE); SCHARMACHER, Michael, 71364 Winnenden (DE)
(74) Vertreter: Hoeger, Stellrecht & Partner Patentanwälte mbB
(86) Internationale Anmeldenummer: PCT/EP2016/079460
(87) Internationale Veröffentlichungsnummer: WO 2018/099567

(56) Entgegenhaltungen:
- EP-A1- 1 514 504
- EP-A2- 0 338 773
- WO-A1-98/27856
- US-A- 5 212 848
- US-A1- 2015 327 743

## Beschreibung

Die Erfindung betrifft ein Reinigungsgerät zur Reinigung einer Fläche in einer Vorwärtsrichtung, umfassend einen Gerätekörper mit einer Unterseite, welche bei einem Reinigungsvorgang der zu reinigenden Fläche zugewandt ist, mindestens ein Reinigungswerkzeug, welches an dem Gerätekörper angeordnet ist und mindestens in einem Teilbereich über die Unterseite des Gerätekörpers hinausragt, und ein Leitelement für Schmutzfluid, welches dem mindestens einen Reinigungswerkzeug zugeordnet ist und bezogen auf die Vorwärtsrichtung hinter dem mindestens einen Reinigungswerkzeug an dem Gerätekörper angeordnet ist, wobei das Leitelement an dem Gerätekörper beweglich angeordnet ist und/oder beweglich ausgebildet ist und mindestens eine erste Stellung aufweist, in welcher unter Anlage an die zu reinigende Fläche ein Spalt zwischen der Unterseite des Gerätekörpers und der zu reinigenden Fläche abdeckbar ist, und mindestens eine zweite Stellung aufweist, in welcher das Leitelement einen Spalt zu der zu reinigenden Fläche freigibt, und wobei an dem Leitelement eine Wegweisereinrichtung angeordnet ist, welche zur Abstützung an der zu reinigenden Fläche vorgesehen ist und bei Bewegung an der zu reinigenden Fläche in der Vorwärtsrichtung das Leitelement in die mindestens eine erste Stellung bringt und in der mindestens einen ersten Stellung hält und bei Bewegung in einer Rückwärtsrichtung entgegen der Vorwärtsrichtung das Leitelement in die mindestens eine zweite Stellung bringt und in der mindestens einen zweiten Stellung hält.

Die Erfindung betrifft ferner ein Verfahren zum Betreiben eines Reinigungsgeräts zur Reinigung einer Fläche, bei dem bei Bewegung in einer Vorwärtsrichtung auf der zu reinigenden Fläche ein Leitelement gegen die zu reinigende Fläche gedrückt wird und ein Spalt zwischen der zu reinigenden Fläche und einem Gerätekörper abgedeckt wird, und bei dem bei einer Bewegung in einer Rückwärtsrichtung in Gegenrichtung zu der Vorwärtsrichtung das Leitelement von der zu reinigenden Fläche abgehoben wird, wobei an dem Leitelement eine Wegweisereinrichtung angeordnet ist, die in Abhängigkeit von der Bewegungsrichtung eine Kraft auf das Leitelement ausübt, welche automatisch die entsprechende Positionierung des Leitelements bei Bewegung in der Vorwärtsrichtung und bei Bewegung in der Rückwärtsrichtung bewirkt.

Die US 2015/327743 A1 offenbart eine Düsenanordnung eines Reinigungsgeräts zur Reinigung einer Oberfläche, umfassend ein Düsengehäuse, eine rotierende Bürste mit einem zylindrischen Kernelement und mit flexiblen Bürstenelementen.

Aus der DE 20 2014 105 382 U1 ist eine Dichtungsvorrichtung für ein Reinigungsgerät, das zur Reinigung einer Oberfläche in einer Arbeitsrichtung bewegbar ist, bekannt. Die Dichtungseinrichtung weist eine einer zu reinigenden Oberfläche zugekehrte Dichtlippe auf. Es ist eine geräteseitige Dichtlippenhalterung vorgesehen, mit der die Dichtlippe mechanisch verbunden ist, wobei die Dichtlippe einen elastischen Materialstreifen aufweist, der sich in einer Längsrichtung erstreckt, die quer zu der Arbeitsrichtung verläuft. Die Dichtlippe weist eine Spanneinrichtung auf, die bei Auslenkung der Dichtlippe aus einer spannungsfreien Ausgangslage in eine Richtung, die eine Richtungskomponente orthogonal zur Längsrichtung und Arbeitsrichtung aufweist, eine auf den Materialstreifen wirkende mechanische Spannung erzeugt.

Aus der WO 2016/058956 A1 ist eine Flächen-Reinigungsmaschine bekannt, umfassend einen Reinigungswalzen-Halter, mindestens eine Reinigungswalze, welche an dem Reinigungswalzen-Halter angeordnet ist, eine Antriebseinrichtung zum rotatorischen Antrieb der mindestens einen Reinigungswalze, und ein Kehrelement, welches der mindestens einen Reinigungswalze zugeordnet ist und der mindestens einen Reinigungswalze Kehrgut zuführt. Das Kehrelement ist mindestens in einem Reinigungsbetrieb mit einem vorderen Bereich in einen Besatz der mindestens einen Reinigungswalze eingetaucht.

Aus der WO 2016/058907 A1 ist eine Flächen-Reinigungsmaschine bekannt, umfassend einen Reinigungswalzen-Halter, eine Reinigungswalze, welche an dem Reinigungswalzen-Halter angeordnet ist, eine Antriebseinrichtung zum rotatorischen Antrieb der Reinigungswalze, und ein Kehrelement, welches der Reinigungswalze zugeordnet ist und der Reinigungswalze Kehrgut zugeführt, wobei das Kehrelement drehbar an dem Reinigungswalzen-Halter angeordnet ist.

Der Erfindung liegt die Aufgabe zugrunde, ein Reinigungsgerät der eingangs genannten Art bereitzustellen, welches bei einfacher Bedienbarkeit ein gutes Reinigungsergebnis liefert.

Diese Aufgabe wird bei dem eingangs genannten Reinigungsgerät erfindungsgemäß dadurch gelöst, dass das Leitelement stirnseitig mit mindestens einer Auffahrrampe für Stufenbereiche an der zu reinigenden Fläche versehen ist und dass die mindestens eine Auffahrrampe eine Schrägfläche aufweist, welche der zu reinigenden Fläche zugewandt ist und welche in einem ersten spitzen Winkel zu einer Einhüllendenebene einer Aufstelleinrichtung auf der zu reinigenden Fläche orientiert ist.

Ein Reinigungsgerät, bei dem eine Unterseite des Gerätekörpers beabstandet zu der zu reinigenden Fläche ist, liefert ein verbessertes Reinigungsergebnis, da der Flächenbereich der Abstützstellen zur Abstützung des Gerätekörpers auf der zu reinigenden Fläche relativ gering gehalten werden kann. Eine entsprechende Aufstelleinrichtung ist beispielsweise über Rollen gebildet. Damit dann das mindestens eine Reinigungswerkzeug auf die reinigende Fläche wirken kann, muss es über die Unterseite des Gerätekörpers hinausragen. Durch einen Spalt, welcher zwischen der Unterseite des Gerätekörpers und der zu reinigenden Fläche vorliegt, kann Schmutzfluid "entkommen". Wenn ein Leitelement im Bereich dieses Spaltes angeordnet ist, um diesen mindestens teilweise abzudecken, kann dem entgegengewirkt werden.

Bei der erfindungsgemäßen Lösung ist es vorgesehen, dass das Leitelement in seiner ersten Stellung an der zu reinigenden Fläche anliegt, das heißt im üblichen Betrieb (wenn keine besonderen Hindernisse an der zu reinigenden Fläche vorliegen) den Spalt abdeckt. Es wird dadurch eine Art von Kehrkante bereitgestellt, welche Schmutzfluid in dem Einwirkungsbereich des mindestens einen Reinigungswerkzeugs hält.

Wenn jedoch dann eine Bewegung in der Rückwärtsrichtung stattfindet, dann wird Schmutzfluid in der Rückwärtsrichtung mitgenommen, was unerwünscht ist.

Bei der erfindungsgemäßen Lösung ist das Leitelement beweglich angeordnet und/oder ausgebildet. Es ist mit einer Wegweisereinrichtung versehen. Durch die Wegweisereinrichtung wird gewissermaßen erkannt, ob eine Bewegung in der Vorwärtsrichtung oder in der Rückwärtsrichtung vorliegt. Die Wegweisereinrichtung sorgt dafür, wenn eine Bewegung in der Vorwärtsrichtung vorliegt, dass der genannte Spalt, durch den Schmutzfluid "entkommen" kann, abgedeckt wird, um ein entsprechend hohes Reinigungsergebnis zu erzielen.

Wenn eine Bewegung in der Rückwärtsrichtung vorliegt, dann sorgt die Wegweisereinrichtung für ein Anheben des Leitelements und es entsteht ein Spalt zwischen dem Leitelement und der zu reinigenden Fläche, über den gewissermaßen Schmutzfluid überfahren werden kann und dadurch nicht nach hinten weggeschoben wird.

Dieses Schmutzfluid kann dann bei einer Bewegung auf der zu reinigenden Fläche in der Vorwärtsrichtung wiederum aufgenommen werden.

Die Wegweisereinrichtung sorgt insbesondere automatisch je nach Bewegungsrichtung für die entsprechende Einstellung der mindestens einen ersten Stellung bzw. der mindestens einen zweiten Stellung.

Es ist dabei insbesondere vorgesehen, dass die Wegweisereinrichtung ständig an der zu reinigenden Fläche abgestützt ist, auch wenn das Leitelement von der zu reinigenden Fläche abgehoben ist. Dadurch kann die Wegweisereinrichtung ihre "Sensorfunktion" bezüglich der Bewegungsrichtung ausüben. Ferner kann die Wegweisereinrichtung durch Abstützung an der zu reinigenden Fläche die notwendige Kraft bereitstellen, um das Leitelement von der mindestens einen ersten Stellung in die mindestens eine zweite Stellung zu bringen bzw. von der mindestens einen zweiten Stellung in die mindestens eine erste Stellung zu bringen und um das Leitelement in der entsprechenden Stellung zu halten.

Es ergibt sich dadurch bei einfacher Bedienbarkeit eine hohe Reinigungswirkung.

Das Leitelement weist ferner insbesondere eine Art von Schaufelfunktion für Schmutzfluid auf, um dieses Schmutzfluid abführen zu können und insbesondere in einen Aufnahmebehälter führen zu können.

Unter Schmutzfluid wird hier allgemein verstanden, dass dieses Schmutzfluid strömbar ist im Sinne, dass es einem Aufnahmebehälter zugeführt werden kann. Das Schmutzfluid kann beispielsweise allein aus Festkörperpartikeln bestehen. Es ist auch möglich, dass das Schmutzfluid einen Flüssigkeitsanteil enthält und beispielsweise aus Schmutzpartikeln in Reinigungsflüssigkeit besteht.

Die erfindungsgemäße Lösung lässt sich insbesondere an einem Kehrgerät und insbesondere an einem handgeführten motorbetriebenen Kehrbesen realisieren. Das Schmutzfluid ist dann vor allem Kehrgut, bestehend aus Schmutzpartikeln.

Günstig ist es, wenn das Leitelement eine Zubeweglichkeit in Richtung des mindestens einen Reinigungswerkzeugs und eine Wegbeweglichkeit von dem mindestens einen Reinigungswerkzeug aufweist. Dadurch lässt sich ein optimiertes Reinigungsergebnis erreichen.

Ganz besonders vorteilhaft ist es, wenn die Beweglichkeit des Leitelements eine Drehbewegungskomponente und insbesondere Schwenkbewegungskomponente aufweist. Es lässt sich dadurch auf einfache Weise die mindestens eine erste Stellung bzw. die mindestens eine zweite Stellung initiiert durch die Wegweisereinrichtung erreichen. Grundsätzlich kann dabei das Leitelement auf einer Bahnführung drehbeweglich sein. Eine konstruktiv einfache Ausbildung ergibt sich, wenn eine Schwenkbeweglichkeit für das Leitelement vorgesehen ist.

Bei einer konstruktiv einfachen Ausführungsform ist das Leitelement über ein Filmscharnier mit einem Leitelementhalter verbunden und insbesondere schwenkbar verbunden. Das Leitelement kann mit dem Leitelementhalter insbesondere einstückig verbunden sein. Es ergibt sich dabei ein einfacher konstruktiver mechanischer Aufbau unter Minimierung der benötigten Bauteile. Der Leitelementhalter kann beispielsweise genügend steif ausgebildet sein und über ihn ist das Leitelement an dem Gerätekörper fixiert. Das Filmscharnier sorgt für die Beweglichkeit, die eine Variation der Position des Leitelements zwischen der mindestens einen ersten Stellung und der mindestens einen zweiten Stellung ermöglicht.

Günstigerweise ist das mindestens eine Reinigungswerkzeug als Walze ausgebildet und eine Walzenachse und eine Drehachse einer Beweglichkeit des Leitelements sind mindestens näherungsweise parallel zueinander orientiert und insbesondere ist die Vorwärtsrichtung senkrecht zu der Walzenachse orientiert. Dadurch ergibt sich ein optimiertes Reinigungsergebnis. Die Walzenachse ist insbesondere auch eine Rotationsachse des mindestens einen Reinigungswerkzeugs, welches insbesondere motorisch in einer Rotation angetrieben ist, um ein gutes Reinigungsergebnis zu erzielen. Beispielsweise ist das mindestens eine Reinigungswerkzeug eine Kehrwalze, welche rotatorisch angetrieben ist.

Es ist vorgesehen, dass das Leitelement einen Wirkbereich für die zu reinigende Fläche aufweist, und dass die Wegweisereinrichtung durch mindestens eine Lasche gebildet ist, wobei die mindestens eine Lasche von dem Wirkbereich absteht. An dem Wirkbereich ist ein Flächenbereich ausgebildet, mit dem das Leitelement an der zu reinigenden Fläche anlegbar ist. Durch eine abstehende Lasche lässt sich eine Art von Feder ausbilden, die zum einen sich an der zu reinigenden Fläche abstützt und zum anderen je nach Bewegungsrichtung bezüglich der zu reinigenden Fläche unterschiedlich orientierte Kräfte ausübt, um entsprechend das Leitelement in die erste Stellung zu bringen und zu halten, oder das Leitelement in die zweite Stellung zu bringen und zu halten. Es ergibt sich ferner ein einfacher konstruktiver Aufbau. Insbesondere lässt sich die mindestens eine Lasche einstückig an dem Leitelement bilden.

Es ist vorgesehen, dass die mindestens eine Lasche an dem Wirkbereich an einer dem mindestens einen Reinigungswerkzeug abgewandten Seite absteht. Dadurch lässt sich die mindesten eine Lasche an der zu reinigenden Fläche abstützen, um ihre "Sensorwirkung" und ihre Kraftwirkung zu realisieren.

Günstig ist es, wenn die mindestens eine Lasche eigenelastisch ausgebildet ist und/oder als Federelement ausgebildet ist. Es ist dabei insbesondere vorgesehen, dass die mindestens eine Lasche, welche an der zu reinigenden Fläche abgestützt ist, durch Bewegung in der Vorwärtsrichtung bzw.

Rückwärtsrichtung verformt wird (wobei die Verformung in den unterschiedlichen Bewegungsrichtungen unterschiedlich ist). Diese Verformung wiederum bewirkt eine Kraft und insbesondere elastische Kraft, welche auf das Leitelement ausgeübt wird und das bewegliche Leitelement je nach Bewegungsrichtung in die mindestens eine erste Stellung bringt bzw. hält oder in die mindestens eine zweite Stellung bringt bzw. hält.

Günstig ist es, wenn die mindestens eine Lasche so angeordnet und ausgebildet und mit dem Wirkbereich so verbunden ist und insbesondere derart eigenelastisch ausgebildet ist, dass bei Abstützung auf der zu reinigenden Fläche und Bewegung in Vorwärtsrichtung das Leitelement in die mindestens eine erste Stellung gedrückt wird und bei einer Bewegung in der Rückwärtsrichtung das Leitelement in die mindestens eine zweite Stellung gehoben wird. Dadurch lässt sich automatisch die "richtige" Stellung des Leitelements erreichen.

Günstig ist es, wenn eine Mehrzahl von beabstandeten Laschen vorgesehen ist, wobei insbesondere beabstandete Laschen einen Abstand von höchstens 10 cm aufweisen. Die Laschen müssen sich an der zu reinigenden Fläche abstützen, um die "Sensorwirkung" bezüglich der Bewegungsrichtung zu realisieren, und um einen "Bewegungsantrieb" für das Leitelement zu erreichen. Andererseits kann Schmutzfluid, welches im Bereich der Laschen liegt, nicht überfahren werden. Es sollte deshalb ein Abstand zwischen beabstandeten Laschen vorliegen, wobei dieser aber so gering sein sollte, dass eben die Sensorwirkung und Kraftwirkung noch realisiert ist. Es hat sich als günstig erwiesen, wenn dann der Abstand von beabstandeten Laschen höchstens 10 cm beträgt.

Aus den genannten Gründen ist es ferner günstig, wenn die mindestens eine Lasche mit einer Höhe von mindestens 2 mm und vorzugsweise mindestens 3 mm von dem Wirkbereich absteht, bezogen auf einen unbelasteten Zustand. Dadurch kann die Sensorwirkung bezüglich der Bewegungsrichtung und die entsprechende Kraftwirkung zur Positionierung des Leitelements auf sichere Weise erreicht werden.

Günstig ist es, wenn an dem Leitelement mindestens ein Anschlagelement angeordnet ist, welchem ein Anschlag als Gegenelement an dem Gerätekörper zugeordnet ist und welcher eine Beweglichkeit des Leitelements auf das mindestens eine Reinigungswerkzeug zu begrenzt. Dieser Anschlag definiert die mindestens eine zweite Stellung mindestens bezüglich einer Grenze. Es wird dadurch verhindert, dass aufgrund "übermäßiger" Kraftausübung das Leitelement in das mindestens eine Reinigungswerkzeug hineinbewegt wird und es wird dadurch verhindert, dass das Leitelement und das mindestens eine Reinigungswerkzeug sich berühren können.

Günstig ist es, wenn das mindestens eine Anschlagelement an einer Seite des Leitelements angeordnet ist, welche einer Seite abgewandt ist, an welcher die Wegweisereinrichtung angeordnet ist. Dadurch ergibt sich ein einfacher konstruktiver Aufbau unter Minimierung der Anzahl der benötigten Bauelemente.

Es ist dabei günstig, wenn eine Mehrzahl von beabstandeten Anschlagelementen vorgesehen ist. Diese lassen sich dabei insbesondere so positionieren, dass beispielsweise eine Strömung von Schmutzfluid in einen Aufnahmebehälter nicht behindert wird.

Es ist dann insbesondere vorgesehen, dass ein Anschlagelement im Bereich eines seitlichen Endes des Leitelements angeordnet ist.

Für ein gutes Reinigungsergebnis hat es sich als günstig erwiesen, wenn das Leitelement stirnseitig mit mindestens einer Auffahrrampe für Stufenbereiche an der zu reinigenden Fläche versehen ist. Solche Stufenbereiche an einer zu reinigenden Fläche sind beispielsweise durch Ritzen oder Fugen verursacht. Durch die Auffahrrampe kann auf definierte Weise eine solche Stufe überfahren werden. Die Auffahrrampe an der Stirnseite kann als Keilfläche bzw. schiefe Ebene für ein Abheben des Leitelements sorgen, um bei Anlage an der zu reinigenden Fläche auch bei Überfahren eines Stufenbereichs ein optimiertes Reinigungsergebnis zu erzielen. Es wird dadurch zum einen ein "hartes" Anstoßen des Wirkbereichs an einen solchen Stufenbereich verhindert und es ergibt sich eine einfache Betriebsweise für den Bediener. Zum anderen kann durch die ständige Anlage des Wirkbereichs Schmutzfluid an dem Stufenbereich gewissermaßen herausgeschaufelt werden, um ein optimiertes Reinigungsergebnis zu erzielen.

Die mindestens eine Auffahrrampe weist eine Schrägfläche auf, welche der zu reinigenden Fläche zugewandt ist und welche in einem ersten spitzen Winkel zu einer Einhüllendenebene einer Aufstelleinrichtung auf die zu reinigende Fläche orientiert ist. Die Aufstelleinrichtung ist beispielsweise über Rollen gebildet. Durch die Schrägfläche mit dem ersten spitzen Winkel ist eine Keilfläche bzw. eine schiefe Ebene bereitgestellt, welche ein Überfahren des Leitelements in einem Stufenbereich verbessert, wobei eine ständige Anlage des Wirkbereichs gewährleistet ist. Es ergibt sich bei vereinfachter Bedienbarkeit ein verbessertes Reinigungsergebnis auch bei zu reinigenden Fläche, welche mit Fugen und dergleichen versehen sind.

Insbesondere weist der erste spitze Winkel eine entgegengesetzte Orientierung zu einem zweiten spitzen Winkel, mit welchem das Leitelement zu der Einhüllendenebene, bezogen auf einen unbelasteten Zustand, orientiert ist, auf. Dadurch ergibt sich ein optimiertes Reinigungsergebnis. Das Leitelement kann gewissermaßen Schmutzfluid in einen Abführungskanal "schaufeln". Über die Auffahrrampe lässt sich eine optimierte Reinigung auch an Stufenbereichen erreichen.

Günstig ist es, wenn eine Mehrzahl von Auffahrrampen vorgesehen sind, welche als Auffahrrampenelemente an dem Leitelement beabstandet angeordnet sind. Dadurch lässt sich das Leitelement mit relativ kleiner Masse ausbilden, um insbesondere auf vereinfachte Weise eine Drehbeweglichkeit (und insbesondere Schwenkbeweglichkeit) zu ermöglichen, welche durch die Wegweisereinrichtung initiiert wird.

Günstig ist es, wenn das Leitelement bezogen auf einen unbelasteten Zustand in einem spitzen Winkel zu einer Einhüllendenebene einer Aufstelleinrichtung für die zu reinigende Fläche orientiert ist. Dadurch lässt sich auf optimierte Weise Schmutzfluid in einen Abführungskanal einkoppeln und es ergibt sich ein optimiertes Reinigungsergebnis.

Bei einer Ausführungsform weist der Gerätekörper eine Öffnung an der Unterseite auf, in welcher mindestens mit einem Teilbereich das mindestens eine Reinigungswerkzeug positioniert ist. Dadurch lässt sich für einen Reinigungsvorgang die Unterseite beabstandet zu der zu reinigenden Fläche positionieren und es lässt sich das mindestens eine Reinigungswerkzeug durch die Öffnung hindurch so positionieren, dass ein Teilbereich über die Unterseite hinausragt und auf die zu reinigende Fläche wirken kann.

Es ist dann günstig, wenn das Leitelement an und insbesondere in der Öffnung angeordnet ist, und eine Begrenzungswandung für die Öffnung darstellt. Dadurch lässt sich optimiert Schmutzfluid abführen.

Es ist dann insbesondere günstig, wenn die Öffnung einen Kanal zur Abführung von Schmutzfluid bildet und/oder mit einem Kanal zur Abführung von Schmutzfluid fluidwirksam verbunden ist. Dadurch ergibt sich eine optimierte Schmutzfluidabführung, um ein optimiertes Reinigungsergebnis zu erzielen.

Günstigerweise ist ein Aufnahmebehälter für Schmutzfluid fluidwirksam mit der Öffnung verbunden. Dadurch lässt sich Schmutzfluid von der zu reinigenden Fläche sammeln.

Bei einer Ausführungsform ist der Aufnahmebehälter (insbesondere lösbar) an dem Gerätekörper angeordnet. Beispielsweise ist bei einer Ausführungsform eines Kehrbesens der Gerätekörper mittels eines Kehrkopfs gebildet, an dem ein Aufnahmebehälter für Kehrgut lösbar angeordnet ist.

Es ist ferner günstig, wenn ein Antriebsmotor für einen rotativen Antrieb des mindestens einen Reinigungswerkzeugs vorgesehen ist. Dadurch ergibt sich ein optimiertes Reinigungsergebnis mit einfacher Bedienbarkeit.

Bei einer Ausführungsform ist der Antriebsmotor an dem Gerätekörper angeordnet. Beispielsweise ist bei einem Ausführungsbeispiel eines Kehrbesens der Antriebsmotor an einem Kehrkopf angeordnet.

Bei einer Ausführungsform ist es vorgesehen, dass an dem Gerätekörper eine Stabeinrichtung (Stiehleinrichtung) zum Halten und/oder Führen des Reinigungsgeräts angeordnet ist. Dadurch lässt sich auf einfache Weise der Gerätekörper an der zu reinigenden Fläche in der Vorwärtsrichtung bzw. der Rückwärtsrichtung bewegen. Es ergibt sich eine einfache Bedienbarkeit.

Bei einer Ausführungsform ist das Reinigungsgerät als Kehrmaschine bzw. Kehrgerät (Kehrbesen) ausgebildet, wobei das mindestens eine Reinigungswerkzug eine Kehrwalze ist. Es lässt sich so eine Flächenreinigung insbesondere für Kehrgut (trockene Schmutzpartikel) durchführen.

Konstruktiv günstig ist es, wenn das Leitelement einstückig ausgebildet ist. Dieses lässt sich dann auf einfache Weise beispielsweise in einem Spritzgussverfahren herstellen.

Aus dem gleichen Grund ist es günstig, wenn das Leitelement einstückig mit einem Leitelementhalter verbunden ist, wobei der Leitelementhalter das Leitelement an dem Gerätekörper fixiert. Es lässt sich dann die Anzahl der benötigten Bauteile gering halten. Ferner ergibt sich eine einfache Montierbarkeit bei der Herstellung des Reinigungsgeräts.

Bei einem Ausführungsbeispiel ist das Leitelement mit der Wegweisereinrichtung als 2K-Teil hergestellt. Es lässt sich dabei auf einfache Weise eine einstückige Ausbildung insbesondere auch in Kombination mit einem Leitelementhalter realisieren.

Erfindungsgemäß wird ein Verfahren zum Betreiben eines Reinigungsgeräts zur Reinigung einer Fläche bereitgestellt, bei dem bei Bewegung in einer Vorwärtsrichtung auf der zu reinigenden Fläche ein Leitelement gegen die zu reinigende Fläche gedrückt wird und ein Spalt zwischen der zu reinigenden Fläche und einem Gerätekörper abgedeckt wird, und bei dem bei einer Bewegung in einer Rückwärtsrichtung in Gegenrichtung zu der Vorwärtsrichtung das Leitelement von der zu reinigenden Fläche abgehoben wird, wobei an dem Leitelement eine Wegweisereinrichtung angeordnet ist, die in Abhängigkeit von der Bewegungsrichtung eine Kraft auf das Leitelement ausübt, welche automatisch die entsprechende Positionierung des Leitelements bei Bewegung in der Vorwärtsrichtung und bei Bewegung in der Rückwärtsrichtung bewirkt, wobei das Leitelement stirnseitig mit mindestens einer Auffahrrampe für Stufenbereiche an der zu reinigenden Fläche versehen ist und dass die mindestens eine Auffahrrampe eine Schrägfläche aufweist, welche der zu reinigenden Fläche zugewandt ist und welche in einem ersten spitzen Winkel zu einer Einhüllendenebene einer Aufstelleinrichtung auf der zu reinigenden Fläche orientiert ist.

Das erfindungsgemäße Verfahren weist die bereits im Zusammenhang mit dem erfindungsgemäßen Reinigungsgerät erläuterten Vorteile auf.

Weitere vorteilhafte Ausgestaltungen wurden bereits im Zusammenhang mit dem erfindungsgemäßen Reinigungsgerät erläutert.

Insbesondere lässt sich das erfindungsgemäße Verfahren mit dem erfindungsgemäßen Reinigungsgerät durchführen bzw. das erfindungsgemäße Reinigungsgerät lässt sich mit dem erfindungsgemäßen Verfahren betreiben.

Bei dem erfindungsgemäßen Verfahren hat die Wegweisereinrichtung sowohl eine Sensorfunktion bezüglich Erkennung der Bewegungsrichtung als auch eine Kraftausübungsfunktion zur entsprechenden Positionierung des Leitelements.

Die nachfolgende Beschreibung bevorzugter Ausführungsformen dient im Zusammenhang mit den Zeichnungen der näheren Erläuterung der Erfindung. Es zeigen:
- Figur 1: eine Seitenansicht eines Ausführungsbeispiels eines erfindungsgemäßen Reinigungsgeräts;
- Figur 2: eine Vorderansicht des Reinigungsgeräts gemäß Figur 1;
- Figur 3: eine Schnittansicht längs der Linie 3-3 gemäß Figur 2;
- Figur 4: eine perspektivische Teildarstellung eines Gerätekörpers des Reinigungsgeräts gemäß Figur 1;
- Figur 5: eine Unteransicht eines Bereichs des Gerätekörpers in der Richtung A gemäß Figur 3;
- Figur 6: eine Draufsicht auf einen Bereich des Gerätekörpers in der Richtung B gemäß Figur 3;
- Figur 7: eine Vorderansicht eines Bereiches des Gerätekörpers in der Richtung C gemäß Figur 3;
- Figur 8: eine Schnittansicht längs der Linie 8-8 gemäß Figur 7;
- Figur 9: eine Teildarstellung des Gerätekörpers mit Leitelement bei einer Bewegung des Reinigungsgeräts in einer Vorwärtsrichtung auf der zu reinigenden Fläche;
- Figur 10: eine ähnliche Ansicht wie Figur 9 bei einer Bewegung in Rückwärtsrichtung;
- Figur 11(a): eine ähnliche Ansicht wie Figur 9, wobei an der zu reinigenden Fläche ein Stufenbereich vorliegt; und
- Figuren 11(b), (c): eine Positionierung eines Leitelements bei Bewegung über den Stufenbereich.

Ein Ausführungsbeispiel eines erfindungsgemäßen Reinigungsgeräts ist ein Kehrbesen 10. Dieser Kehrbesen 10 ist handgeführt und motorisch betrieben. Er umfasst einen Kehrkopf 12 und eine Stabeinrichtung 14 mit einem Handgriff 16 zum Führen des Kehrbesens 10.

Der Kehrbesen 10 dient zum Reinigen einer Fläche 18. In einem Reinigungsbetrieb ist der Kehrkopf 12 an der zu reinigenden Fläche 18 abgestützt. Ein Bediener kann insbesondere stehend den Kehrbesen 10 über die zu reinigende Fläche 18 mit der Stabeinrichtung 14 unter Halten an dem Handgriff 16 führen.

Es ist insbesondere vorgesehen, dass die Stabeinrichtung 14 über ein Schwenklager 20 schwenkbar um eine Achse 22 an dem Kehrkopf 12 gehalten ist.

Der Kehrkopf 12 weist einen Gerätekörper 24 auf (Figuren 3 bis 5).

Bei einem Ausführungsbeispiel hat der Gerätekörper 24 ein Gehäuse 26 mit einer Unterseite 28 und einer Oberseite 30. Die Unterseite 28 ist der zu reinigenden Fläche 18 zugewandt, wenn der Kehrkopf 12 für einen ordnungsgemäßen Betrieb auf der zu reinigenden Fläche 18 aufgestellt ist. Die Oberseite 30 ist der Unterseite 28 abgewandt und entsprechend dann auch der zu reinigenden Fläche 18 abgewandt. An der Oberseite 30 ist das Schwenklager 20 angeordnet.

Das Gehäuse 26 weist zwischen der Unterseite 28 und der Oberseite 30 einen Gehäuseinnenraum 32 auf. Dieser Gehäuseinnenraum 32 ist durch eine Vorderwand 34, eine gegenüberliegende Rückwand 36 und durch Seitenwände 38a, 38b (Figur 2) geschlossen. Diese Wände 34, 36, 38a, 38b sind entsprechend mit einer Unterwand 40, an welcher die Unterseite 28 gebildet ist, und mit einer Oberwand 42, an welcher die Oberseite 30 gebildet ist, verbunden.

An dem Gerätekörper 24 und dabei in dem Gehäuse 26 ist ein Reinigungswerkzeug 44 positioniert. Bei dem Ausführungsbeispiel eines Kehrbesens 10 ist das Reinigungswerkzeug 44 eine Kehrwalze 46. Diese Kehrwalze 46 ist benachbart zu der Vorderwand 34 in dem Gehäuseinnenraum 32 um eine Rotationsachse 48 rotierbar angeordnet.

Die Unterwand 40 weist an der Unterseite 28 eine Öffnung 50 auf. Durch diese Öffnung 50 ist ein Teilbereich 52 der Kehrwalze 46 mit Kehrborsten 54 durchgetaucht, sodass die Kehrborsten 54 auf die zu reinigende Fläche 18 wirken können.

In dem Gehäuseinnenraum 32 ist benachbart zu der Rückwand 36 ein Antriebsmotor 56 positioniert. Der Antriebsmotor 56 ist insbesondere ein Elektromotor. Er ist entsprechend dann an dem Gerätekörper 24 angeordnet.

Dem Antriebsmotor 56 ist eine wiederaufladbare Batterieeinrichtung zugeordnet (in den Zeichnungen nicht gezeigt), welche von dem Gerätekörper 24 (an dem Kehrkopf 12) abnehmbar sein kann oder fest mit dem Kehrkopf 12 verbunden sein kann.

Die Kehrwalze 46 ist über eine Drehmomenten-Übertragungseinrichtung 58 drehmomentenwirksam an den Antriebsmotor 56 gekoppelt. Bei einem Ausführungsbeispiel umfasst die Drehmomenten-Übertragungseinrichtung 58 einen Zahnriemen 60, welcher beispielsweise parallel beabstandet zu der Seitenwand 38b angeordnet ist und welcher das Drehmoment des Antriebsmotors 56 durch den Gehäuseinnenraum 32 hindurch zu der Kehrwalze 46 überträgt.

Bei einem Ausführungsbeispiel ist im Bereich der Rückwand 36 beispielsweise benachbart zu dem Antriebsmotor 56 eine Steuerungseinrichtung 62 mit einer entsprechenden elektrischen Schaltung zur Steuerung des Betriebs des Kehrbesens 10 angeordnet.

In dem Gehäuseinnenraum 32 ist in einem Bereich zwischen dem Antriebsmotor 56 und der Kehrwalze 46 ein Aufnahmebehälter 64 für Schmutzfluid positioniert. Dieser Aufnahmebehälter 64 ist insbesondere von dem Kehrkopf 12 abnehmbar. Beispielsweise ist er in einer Entnahmerichtung 66 (vergleiche Figur 4) in Art einer Schublade aus dem Gehäuse 26 herausziehbar und in der Gegenrichtung zu der Entnahmerichtung 66 in das Gehäuse 26 einsetzbar. Die Entnahmerichtung 66 entspricht einer Abstandsrichtung zwischen der Seitenwand 38b und 38a. Insbesondere ist die Entnahmerichtung 66 mindestens näherungsweise parallel zu der Rotationsachse 48.

Der Aufnahmebehälter 64 weist eine Öffnung 68 auf, über welche Schmutzfluid in einen Innenraum des Aufnahmebehälters 64 einbringbar ist. Ferner ist der Aufnahmebehälter 64 über die Öffnung 68 entleerbar.

Die Öffnung 68 weist einen Höhenabstand zu einem Boden 70 des Aufnahmebehälters 64 auf. Wenn der Aufnahmebehälter 64 in das Gehäuse 26 korrekt eingesetzt ist, dann ist der Boden 70 der Unterwand 40 zugewandt.

Die Öffnung 68 des Aufnahmebehälters 64 ist fluidwirksam mit der Öffnung 50 des Gerätekörpers 24 verbunden, sodass Schmutzfluid von der zu reinigenden Fläche 18 in den Aufnahmebehälter 64 gelangen kann.

In dem Gerätekörper 24 ist (mindestens ein) Kanal 72 angeordnet, welcher fluidwirksam mit der Öffnung 50 und fluidwirksam mit der Öffnung 68 des Aufnahmebehälters 64 verbunden ist. Dieser Kanal 72 stellt einen Verbindungskanal zu dem Aufnahmebehälter 64 bereit, um Schmutzfluid in den Aufnahmebehälter 64 einkoppeln zu können.

Der Kanal 72 weist eine untere Begrenzungswandung 74 und eine obere Begrenzungswand 76 auf.

Der Gerätekörper 24 ist über eine Aufstelleinrichtung 78 insbesondere fahrbar auf der zu reinigenden Fläche 18 aufsetzbar.

Bei einem Ausführungsbeispiel umfasst die Aufstelleinrichtung 78 Rollen 80a, 80b.

Die Aufstelleinrichtung 78 weist eine Einhüllendenebene 82 auf. Diese Einhüllendenebene 82 entspricht einer Aufstellebene für die zu reinigende Fläche 18. Wenn der Kehrkopf 12 für einen Reinigungsbetrieb auf der zu reinigenden Fläche 18 aufgestellt ist und die zu reinigende Fläche 18 eine Ebene ist, dann fällt die Einhüllendenebene 82 mit der zu reinigenden Fläche 18 zusammen.

In einem nicht belasteten Zustand ragen Kehrborsten 15 leicht über die Einhüllendenebene 82 hinaus.

Die untere Begrenzungswandung 74 des Kanals 72 liegt in einem (zweiten) spitzen Winkel 84 zu der Einhüllendenebene 82. Dieser spitze Winkel 84 liegt beispielsweise in der Größenordnung von 45°.

Es kann vorgesehen sein, dass die obere Begrenzungswandung 76 ebenfalls in einem spitzen Winkel und beispielsweise in dem gleichen spitzen Winkel wie der spitze Winkel 84 zu der Einhüllendenebene 82 orientiert ist.

Der Kanal 72 weist eine erste Mündung 86 zu einem Teilraum 88 des Gehäuseinnenraums 32 auf, in welchem die Kehrwalze 46 rotierbar angeordnet ist. Die erste Mündung 86 stellt dadurch eine fluidwirksame Verbindung mit der Öffnung 50 an der Unterseite 28 her.

Der Kanal 72 weist ferner eine zweite Mündung 90 zu dem Aufnahmebehälter 74 hin auf. Über die zweite Mündung 90 ist der Aufnahmebehälter 84 fluidwirksam an den Kanal 72 angeschlossen.

Durch die Kehrwalze 46 wird Schmutzfluid (Kehrgut) von der zu reinigenden Fläche 18 aufgenommen und wird in den Kanal 72 insbesondere geschleudert. Von dem Kanal 72 aus gelangt dann Schmutzfluid in den Aufnahmebehälter 64. Der Kanal 72 ist mit seinen Begrenzungswänden 74, 76 entsprechend angepasst an die Position und Ausbildung der Kehrwalze 46 so ausgebildet, dass zumindest ein großer Teil von mitgenommenem Schmutzfluid in den Aufnahmebehälter 64 gelangt.

Beim Einsatz des Reinigungsgeräts als Kehrbesen 10 ist das Schmutzfluid im Wesentlichen durch feste Schmutzpartikel gebildet. Unter Schmutzfluid wird hier verstanden, dass eine Art von Strömung an dem Schmutzfluid ausbildbar ist. Bei Schmutzpartikeln besteht dann diese Strömung aus festen Schmutzpartikeln.

Grundsätzlich ist es möglich, dass das Schmutzfluid auch eine Flüssigkeit umfasst, welche beispielsweise Schmutzpartikel enthält. Wenn beispielsweise das Reinigungsgerät ein Schruppgerät ist und entsprechend das Reinigungswerkzeug 44 eine Schruppwalze, dann kann beispielsweise unter Anfeuchtung der zu reinigenden Fläche 18 Flüssigkeit mit Schmutzpartikeln über den Kanal 72 in den Aufnahmebehälter 64 (eventuell unter zusätzlicher Absaugung) transportiert werden.

Der Kehrwalze 46 ist ein Leitelement 92 zugeordnet. Dieses Leitelement 92 ist an einem Leitelementhalter 94 angeordnet (vergleiche auch die Figuren 5 bis 8). Der Leitelementhalter 94 ist an dem Gerätekörper 24 fixiert. Er bildet die untere Begrenzungswandung 74 aus.

Er weist bei einem Ausführungsbeispiel einstückig an ihm gebildete Fixierungsstifte 96 auf, über welche er in entsprechenden Aufnahmen an dem Gerätekörper 24 fixiert ist.

Das Leitelement 92 ist bezüglich des Gerätekörpers 24 beweglich. Bei einer Ausführungsform weist es bezüglich des Gerätekörpers 24 eine Beweglichkeit mit einer Drehkomponente 98 (Figur 8) auf. Die Drehkomponente 98 ist insbesondere durch eine Schwenkbeweglichkeit des Leitelements 92 zu dem Gerätekörper 24 gebildet.

Bei einer Ausführungsform ist das Leitelement 92 mit dem Leitelementhalter 94 schwenkbar insbesondere über ein Filmscharnier 100 verbunden. Dieses Filmscharnier 100 definiert eine Drehachse bzw. Schwenkachse 102 (Figur 8), welches die Drehkomponente 98 über eine Schwenkbarkeit des Leitelements 92 zu dem Leitelementhalter 94 und damit dem Gerätekörper 94 ermöglicht.

Das Leitelement 92 ist dabei in der Öffnung 50 an der Unterseite 28 der Unterwand 40 positioniert.

Das Leitelement 92 ist der Kehrwalze 46 zugeordnet und bildet gewissermaßen eine Verlängerung der unteren Begrenzungswand 74 des Kanals 72 zu der zu reinigenden Fläche 18 hin.

Das Leitelement 92 ist derart beweglich angeordnet bzw. ausgebildet, dass je nach Bewegungsrichtung des Kehrkopfs 12 auf der zu reinigenden Fläche 18 es an die zu reinigende Fläche 18 angelegt ist bzw. von dieser abgehoben ist. Dies wird unterstehend noch näher erläutert.

Der Kehrbesen 10 ist zur Reinigung der zu reinigenden Fläche in einer Bewegung in einer Vorwärtsrichtung 104 vorgesehen (vergleiche die Figuren 1 und 9 bis 11). Eine Gegenrichtung zu der Vorwärtsrichtung 104 ist eine Rückwärtsrichtung 106.

Die Vorwärtsrichtung 104 liegt senkrecht zu der Rotationsachse 48. Sie ist eine Richtung, die einer Abstandsrichtung zwischen der Rückwand 36 und der Vorderwand 34 ausgehend von der Rückwand 36 zu der Vorderwand 34 hin entspricht.

Bezogen auf die Vorwärtsrichtung 104 ist das Leitelement 92 hinter der Kehrwalze 46 positioniert.

Das Leitelement 92 ist in der Öffnung 50 angeordnet.

Das Leitelement 92 ist bezogen auf einen unbelasteten Zustand in einem spitzen Winkel zu der Einhüllendenebene 82 positioniert. Dieser (zweite) spitze Winkel entspricht mindestens näherungsweise dem spitzen Winkel 84.

Das Leitelement 92 hat einen Wirkbereich 108, mit dem es durch Anlage auf die zu reinigende Fläche 18 wirken kann. Der Wirkbereich 108 hat dabei eine der zu reinigenden Fläche 18 zugewandte Seite 110 (vergleiche Figur 5) und eine der zu reinigenden Fläche abgewandte Seite 112 (Figuren 6, 7), wobei diese abgewandte Seite 112 wiederum der Kehrwalze 46 zugewandt ist.

An dem Wirkbereich des Leitelements 108 ist an der Seite 110 eine Wegweisereinrichtung 114 angeordnet. Es ist die Aufgabe der Wegweisereinrichtung 114, abhängig von der Bewegungsrichtung 104 bzw. 106 das Leitelement 92 korrekt zu positionieren.

Die Wegweisereinrichtung 114 umfasst eine Mehrzahl von beabstandeten Laschen 116. Die Beabstandung ist dabei in einer Längsrichtung 118 des Leitelements 92. Diese Längsrichtung 118 ist parallel zur Rotationsachse 48 bzw. parallel zur Schwenkachse 102. Eine Lasche 116 weist eine Breite in der Längsrichtung 118 auf, welche sehr viel kleiner als die Breite des ganzen Leitelements 92 ist und insbesondere höchstens 5 % der Gesamtbreite beträgt. Eine typische Breite einer Lasche liegt im Bereich zwischen 1 mm und 10 mm. Eine entsprechende Lasche 116 an der Seite 110 des Wirkbereichs 108 ab mit einer Höhe H (Figur 8), welche im unbelasteten Zustand mindestens 2 mm beträgt und insbesondere mindestens 3 mm beträgt.

Bei einer bevorzugten Ausführungsform beträgt die Höhe H 4 mm.

Im unbelasteten Zustand ist eine solche Lasche 116 quer zu der Einhüllendenebene 82 und beispielsweise in einem Winkel von mindestens näherungsweise 90° (90° ± 30°) orientiert (vergleiche Figur 8).

Es sind eine Mehrzahl von Laschen vorgesehen, wobei ein Abstand zwischen benachbarten Laschen höchsten 10 cm beträgt.

Bei dem gezeigten Ausführungsbeispiel sind über die Länge des Leitelements 92 in der Längsrichtung 118 vier Laschen 116 vorgesehen.

Im unbelasteten Zustand sind die Laschen 116 entsprechend zu der Orientierung der unteren Begrenzungswandung 74 in einem spitzen Winkel angeordnet, welcher beispielsweise ca. 45° beträgt.

Die Laschen 116 sind so an dem Leitelement 92 angeordnet und insbesondere einstückig mit ihm verbunden, und so ausgebildet, dass sie eine Eigenelastizität aufweisen und insbesondere als Federelemente ausgebildet sind. Wenn der Kehrkopf 12 auf der zu reinigenden Fläche 18 in der Vorwärtsrichtung 104 bewegt wird (Figur 9), dann verbiegen sich die Laschen 116 und üben eine Kraft auf den Wirkbereich des Leitelements 108 aus, so dass dieser gegen die zu reinigende Fläche 18 gedrückt wird und dabei an der zu reinigenden Fläche 18 anliegt.

Das Leitelement 92 liegt dann bezogen auf die Vorwärtsrichtung 104 an der zu reinigenden Fläche 18 hinter der Kehrwalze 46 an. Es wird dadurch ein Spalt 120 (vergleiche Figur 3) zwischen der Unterseite 28 des Gerätekörpers 24 und der zu reinigenden Fläche 18 durch das Leitelement 92 hinter der Kehrwalze 46 abgedeckt und damit geschlossen.

Das Leitelement 92 bildet dadurch eine Kehrkante, welche an der zu reinigenden Fläche 18 entlang fährt, und welche verhindert, dass Schmutzfluid nach hinten (in Gegenrichtung zu der Vorwärtsrichtung 104) "ausweichen" kann, da eben der Spalt 120 abgedeckt ist.

Das Leitelement 92 ist dann in einer ersten Stellung 122 (Figur 9) positioniert. In dieser ersten Stellung 122 ist das Kehrergebnis verbessert, da durch die Kontaktierung der zu reinigenden Fläche 18 mit dem Wirkbereich 108 Schmutz nicht nach hinten ausweichen kann bzw. von dem Leitelement 92 nach vorne mitgenommen werden kann und Schmutzfluid, welches nicht in den Kanal 72 geschleudert wurde bzw. wieder aus dem Kanal 72 rausgefallen ist, in dem Winkelbereich der Kehrwalze 46 bleibt und über die Kehrwalze 46 in Richtung des Aufnahmebehälters 64 geschleudert werden kann.

Die Laschen 116 sind so angeordnet und ausgebildet, dass, wenn der Kehrkopf 12 noch nicht in der Vorwärtsrichtung 104 auf der zu reinigenden Fläche 18 bewegt wird, und dann anschließend dieser Bewegungsvorgang durchgeführt wird, sie automatisch das Leitelement 92 in die erste Stellung 122 bringen und dann auch bei der Bewegung in der Vorwärtsrichtung 104 in dieser ersten Stellung 122 halten.

Die Laschen 116 stützen sich an der Fläche 18 ab. Sie üben bei der Bewegung in der Vorwärtsrichtung 104 insbesondere durch ihre eigenelastische bzw. federnde Ausbildung eine Kraft auf das Leitelement 92 aus, welche wiederum durch eine Umbiegung bei der Bewegung in der Vorwärtsrichtung 104 verursacht ist. Diese Umbiegung ist in Figur 8 durch das Bezugszeichen 124 angedeutet.

Aufgrund der schwenkbaren Anordnung des Leitelements 92 über das Filmscharnier 100 an dem Leitelementhalter 94 führt diese Kraftausübung über die Laschen 116 der Wegweisereinrichtung 114 zu einer entsprechenden Bewegung des Wirkbereichs 108 und zum Halten des Wirkbereichs 108 in der ersten Stellung 122 mittels der Drehkomponente 98 (Figur 8).

Wenn der Kehrkopf 12 in der Rückwärtsrichtung 106 bewegt wird (Figur 10), dann biegen sich die Laschen 116 mit einer Umbiegung 126, wie in Figur 10 angedeutet. Diese Umbiegung 126 bewirkt eine mindestens näherungsweise entgegengerichtete Kraft im Vergleich zu der Umbiegung 124. Diese Kraft verursacht ein Abheben des Wirkbereichs 108 des Leitelements 92 von der zu reinigenden Fläche 18. Diese wird in eine zweite Stellung 128 gebracht, in welcher der Wirkbereich 108 von der zu reinigenden Fläche 18 entfernt ist.

Die Laschen 116 stützen sich dabei aber weiterhin an der zu reinigenden Fläche 18 ab.

In der zweiten Stellung 128 liegt ein Spalt 130 zwischen dem Wirkbereich 108 des Leitelements 92 und der zu reinigenden Fläche 18 vor.

Dieser Spalt 130 erstreckt sich längs der Längsrichtung 118, wobei er längs der Längsrichtung 118 nicht durchgehend ist, sondern eben beabstandete Spaltbereiche aufweist, welche durch die Laschen 116 getrennt sind.

Durch diesen Spalt 130 (bzw. die entsprechenden Spaltbereiche) kann bei Bewegung in der Rückwärtsrichtung 106 Schmutzfluid "überfahren" werden. Das Leitelement 92 wirkt in seiner zweiten Stellung 128 bei Bewegung in der Rückwärtsrichtung 106 nicht als Kehrkante, das heißt Schmutzfluid wird höchstens in einem kleinen Bereich an den Laschen 116 in der Rückwärtsrichtung 106 mitgenommen. Das liegengebliebene Schmutzfluid kann bei einer an die Bewegung in der Rückwärtsrichtung 106 anschließende Bewegung in der Vorwärtsrichtung 104 wieder aufgenommen werden. (Würde das Leitelement 92 auch bei einer Bewegung in der Rückwärtsrichtung 106 an der zu reinigenden Fläche 18 anliegen, würde Schmutzfluid in der Rückwärtsrichtung 106 zurückgeschoben werden und sich entsprechend ansammeln. Es müsste dann zum Aufkehren eine größere Hubbewegung durch einen Bediener durchgeführt werden bzw. in randnahen Bereichen wäre ein Aufkehren nicht mehr möglich.)

Durch die Wegweisereinrichtung 114 wird automatisch der Wirkbereich von der zu reinigenden Fläche 18 abgehoben, wenn eine Bewegung in der Rückwärtsrichtung 106 erfolgt. Die Laschen 116 erfahren bei der Bewegung in der Rückwärtsrichtung 106 die Umbiegung 126, wobei dann durch die elastische bzw. federnde Ausbildung der Laschen 116 eine Abhebung des Wirkbereichs 108 in die zweite Stellung 128 erfolgt. Diese zweite Stellung 128 wird bei der Bewegung in der Rückwärtsrichtung 106 gehalten.

Wenn dann wiederum eine Bewegung in der Vorwärtsrichtung 104 erfolgt, dann erfolgt automatisch eine Umschaltung von der Umbiegung 126 auf die Umbiegung 124 und ein Übergang von der zweiten Stellung 128 in die erste Stellung 122 des Leitelements 92.

An dem Leitelement 92 sind Anschlagelemente 132a, 132b. Insbesondere ist jeweils ein Anschlagelement 132a bzw. 132b im Bereich eines seitlichen Endes (zugewandt der Seitenwand 38a bzw. 38b) an der Seite 112 nach oben (von der Einhüllendenebene 82 weg) abragend angeordnet.

Die Anschlagelemente 132a, 132b sind insbesondere einstückig an dem Leitelement 92 gebildet.

An dem Gerätekörper 24 sind den Anschlagelementen 132a, 132b Gegenelemente 134a, 134b zugeordnet. Beispielsweise bildet eine seitliche Begrenzungswand des Kanals 72 (welche zwischen der unteren Begrenzungswandung 74 und der oberen Begrenzungswandung 76 angeordnet ist) jeweils das entsprechende Gegenelement 134a, 134b.

Die Kombination von Anschlagelement 132a und Gegenelement 134a bzw. Anschlagelement 132b und Gegenelement 134b begrenzt die Schwenkbarkeit des Leitelements 92 von der Einhüllendenebene 82 weg hin zu der Kehrwalze 46. Es wird dadurch letztendlich zumindest die Grenze für die zweite Stellung 128 definiert.

Es wird dadurch verhindert, dass der Wirkbereich 108 des Leitelements 92 die Kehrwalze 46 kontaktieren kann.

An dem Leitelement 92 sind beabstandete Auffahrrampen 136 angeordnet. Diese Auffahrrampen 136 sind durch jeweilige Auffahrrampenelemente gebildet, welche in der Längsrichtung 118 beabstandet sind. Sie sind dabei stirnseitig an dem Wirkbereich 108 positioniert. Es kann dabei vorgesehen sein, dass auch im Bereich der Anschlagelemente 132a, 132b jeweils eine Auffahrrampe 136 positioniert ist.

Bei dem gezeigten Ausführungsbeispiel sind in der Längsrichtung 118 vier Auffahrrampen 136 angeordnet.

Eine Auffahrrampe 136 weist beispielsweise eine Breite (bezogen auf die Längsrichtung 118) in der Größenordnung von wenigen Millimetern auf.

Es ist grundsätzlich auch möglich, dass an dem Leitelement 92 eine durchgehende Auffahrrampe sitzt.

Eine Auffahrrampe 136 weist eine Schrägfläche 138 auf (Figur 8), welche der zu reinigenden Fläche 18 zugewandt ist.

Die Schrägfläche 138 ist in einem (ersten) spitzen Winkel 140 (vergleiche Figur 8) zu der Einhüllendenebene 82 orientiert. Dieser erste spitze Winkel 140 kann bezogen auf einen unbelasteten Zustand in der Größenordnung von 45° liegen.

Der erste spitze Winkel 140 weist eine andere Orientierung auf als der zweite spitze Winkel 84 (vergleiche Figur 8), sodass eben die Schrägfläche 138 der zu reinigenden Fläche 18 zugewandt ist.

Die Auffahrrampen 136 verbessern das Reinigungsergebnis, wenn an der zu reinigenden Fläche 18 Stufenbereiche 142 (vergleiche Figuren 11(a) bis (c)) vorliegen. Ein solcher Stufenbereich 142 ist beispielsweise an einer Fuge oder dergleichen an der zu reinigenden Fläche 18 gebildet.

Wenn beispielsweise bei einem Kehrvorgang in der Vorwärtsrichtung 104 der Wirkbereich 108 des Leitelements 92 an einen solchen Stufenbereich 142 stößt (Figur 11(a)), dann kann aufgrund der Schrägfläche 138 aufgrund der entsprechenden Kraftwirkung (vergleichbar zu einem Keil) das Leitelement 92 entgegen der Kraftwirkung der Laschen 116 angehoben werden (Figur 11(b)), wobei der Wirkbereich 108 an der zu reinigenden Fläche 18 angelegt bleibt.

Bei einer weiteren Bewegung kann dann oberhalb des Stufenbereichs 142 der Wirkbereich 108 weiter angelegt bleiben. Es lässt sich dadurch Schmutzfluid mitnehmen und in den Aufnahmebehälter 64 auch an solchen Stufenbereichen 142 einkoppeln. Auch bei solchen Stufenbereichen 142 funktioniert das Leitelement 92 als Kehrkante. Es wird dabei eine ständige Anlage des Wirkbereichs 108 erreicht.

Die Auffahrrampen 136 verhindern dabei auch ein "Umschnappen" der Laschen 116, da durch die schiefe Ebene der Schrägfläche 138 eine Gegenkraft ausübbar ist, welche zum Anheben des Wirkbereichs 108 an dem Stufenbereich 142 führt oder zumindest beiträgt.

Es lässt sich auch bei Vorhandensein eines Stufenbereichs 142 eine Spaltbildung in der ersten Stellung 122 des Leitelements 92 weitgehend verhindern.

Das erfindungsgemäße Reinigungsgerät 10 funktioniert wie folgt:
Für einen Reinigungsbetrieb ist der Kehrkopf 12 mit seiner Aufstelleinrichtung 78 auf der zu reinigenden Fläche 18 aufgesetzt.

Bei einer Bewegung in der Vorwärtsrichtung 104 werden die Laschen 116 der Wegweisereinrichtung 114, welche sich stets an der zu reinigenden Fläche 18 abstützen, derart positioniert, dass sie eine Kraft auf das Leitelement 92 ausüben, welches dieses mit seinem Wirkbereich 108 gegen die zu reinigenden Fläche 18 drückt. Die Beweglichkeit des Leitelements 92 an dem Leitelementhalter 94 über das Filmscharnier 100 erlaubt gerade dieses Drücken an die zu reinigende Fläche 18.

Schmutzfluid (im Ausführungsbeispiel eines Kehrbesens 10 Kehrgut) wird dadurch in Art einer Kehrkante mitgenommen bzw. wird in einem Bereich gehalten, in dem die Kehrwalze 46 auf Schmutzfluid wirken kann und dieses in den Aufnahmebehälter 64 befördern kann.

Die Auffahrrampen 136 sorgen dabei für ein verbessertes Kehrergebnis, wenn Stufenbereiche 142 wie Fugen an der zu reinigenden Fläche 18 vorliegen. Wenn ein solcher Stufenbereich 142 überfahren wird, dann sorgen die Auffahrrampen 136 eben für ein optimiertes Überfahren mit gutem Kehrergebnis, in dem aufgrund der Schrägfläche 138 ein ständiges Anliegen des Wirkbereichs 118 an der zu reinigenden Fläche 18 gewährleistet ist bzw. eine ungewollte "Verformung" an dem Leitelement 92 durch die ermöglichte Ausgleichsbewegung über die Schrägfläche 138 ermöglicht ist.

Wenn in eine Bewegung der Rückwärtsrichtung 106 umgestellt wird, dann wird automatisch das Leitelement 92 in seine zweite Stellung 128 gebracht und dort gehalten. Die Laschen 116 stützen sich auch bei der Bewegung in der Rückwärtsrichtung 106 an der zu reinigenden Fläche 18 ab. Die Rückwärtsrichtung 106 bewirkt jetzt eine Kraftausübung auf das Leitelement 92, welches dieses von der reinigenden Fläche 18 abhebt und den Spalt 130 (bzw. die Spaltbereiche) freigibt. Es kann dann Schmutzfluid (Kehrgut) gewissermaßen überfahren werden. Dieses wird in der Rückwärtsrichtung 106 höchstens zu kleinen Teilen durch das Leitelement 92 mitgenommen. Wenn dann wieder in die Vorwärtsrichtung 104 gefahren wird, dann kann das Leitelement 92 als Kehrkante funktionieren und für ein optimiertes Kehrergebnis sorgen.

Das erfindungsgemäße Reinigungsgerät wurde obenstehend am Beispiel eines Kehrbesens 10 beschrieben. In der Regel ist dann das entsprechende Schmutzfluid Kehrgut, welches aus Festpartikeln besteht.

Grundsätzlich ist die erfindungsgemäße Lösung mit dem Leitelement 92 und seiner Wegweisereinrichtung 114 bzw. seinen Auffahrrampen 136 auch einsetzbar, wenn das Schmutzfluid eine Flüssigkeitskomponente enthält und beispielsweise auch eine zusätzliche Absaugung erfolgt. Der Aufnahmebehälter kann dann auch beabstandet zu dem Gerätekörper 24 angeordnet sein.

Erfindungsgemäß wird ein Reinigungsgerät bereitgestellt, welches eine hohe Reinigungswirkung bei einfacher Bedienbarkeit aufweist.

Das Leitelement 92 mit seinen Auffahrrampen 136 und seinen Laschen 116 ist insbesondere einstückig ausgebildet. Ferner ist es insbesondere vorgesehen, dass das Leitelement 92 einstückig (über das Filmscharnier 100) mit dem Leitelementhalter 94 gebildet ist.

Das derart ausgebildete Leitelement 92 bzw. die Kombination aus Leitelement 92 und Leitelementhalter 94 ist insbesondere als 2K-Teil (Spritzgussteil) hergestellt.

Insbesondere ist das entsprechende Leitelement 92 bzw. die Kombination aus Leitelement 92 und Leitelementhalter 94 aus thermoplastischem Polyurethan (TPU) hergestellt. Es hat sich gezeigt, dass ein entsprechendes Polyurethan-Elastomer eine hohe Verschleißfestigkeit aufweist.

### Bezugszeichenliste

- 10: Kehrbesen
- 12: Kehrkopf
- 14: Stabeinrichtung
- 16: Handgriff
- 18: Fläche
- 20: Schwenklager
- 22: Schwenkachse
- 24: Gerätekörper
- 26: Gehäuse
- 28: Unterseite
- 30: Oberseite
- 32: Gehäuseinnenraum
- 34: Vorderwand
- 36: Rückwand
- 38a: Seitenwand
- 38b: Seitenwand
- 40: Unterwand
- 42: Oberwand
- 44: Reinigungswerkzeug
- 46: Kehrwalze
- 48: Rotationsachse
- 50: Öffnung
- 52: Teilbereich
- 54: Kehrborsten
- 56: Antriebsmotor
- 58: Drehmomenten-Übertragungseinrichtung
- 60: Zahnriemen
- 62: Steuerungseinrichtung
- 64: Aufnahmebehälter
- 66: Entnahmerichtung
- 68: Öffnung
- 70: Boden
- 72: Kanal
- 74: Untere Begrenzungswandung
- 76: Obere Begrenzungswandung
- 78: Aufstelleinrichtung
- 80a: Rollen
- 80b: Rollen
- 82: Einhüllendenebene
- 84: (Zweiter) spitzer Winkel
- 86: Erste Mündung
- 88: Teilraum
- 90: Zweite Mündung
- 92: Leitelement
- 94: Leitelementhalter
- 96: Fixierungsstift
- 98: Drehkomponente
- 100: Filmscharnier
- 102: Schwenkachse
- 104: Vorwärtsrichtung
- 106: Rückwärtsrichtung
- 108: Wirkbereich
- 110: Seite
- 112: Seite
- 114: Wegweisereinrichtung
- 116: Lasche
- 118: Längsrichtung
- 120: Spalt
- 122: Erste Stellung
- 124: Umbiegung
- 126: Umbiegung
- 128: Zweite Stellung
- 130: Spalt
- 132a: Anschlagelement
- 132b: Anschlagelement
- 134a: Gegenelement
- 134b: Gegenelement
- 136: Auffahrrampe
- 138: Schrägfläche
- 140: (Erster) spitzer Winkel
- 142: Stufenbereich

## Patentansprüche

1. Reinigungsgerät zur Reinigung einer Fläche (18) in einer Vorwärtsrichtung (104), umfassend einen Gerätekörper (24) mit einer Unterseite (28), welche bei einem Reinigungsvorgang der zu reinigenden Fläche (18) zugewandt ist, mindestens ein Reinigungswerkzeug (44; 46), welches an dem Gerätekörper (24) angeordnet ist und mindestens in einem Teilbereich über die Unterseite (28) des Gerätekörpers (24) hinausragt, und ein Leitelement (92) für Schmutzfluid, welches dem mindestens einen Reinigungswerkzeug (44; 46) zugeordnet ist und bezogen auf die Vorwärtsrichtung (104) hinter dem mindestens einen Reinigungswerkzeug (44; 46) an dem Gerätekörper (24) angeordnet ist, wobei das Leitelement (92) an dem Gerätekörper (24) beweglich angeordnet ist und/oder beweglich ausgebildet ist und mindestens eine erste Stellung (122) aufweist, in welcher unter Anlage an die zu reinigende Fläche (18) ein Spalt (120) zwischen der Unterseite (28) des Gerätekörpers (24) und der zu reinigenden Fläche (18) abdeckbar ist, und mindestens eine zweite Stellung (128) aufweist, in welcher das Leitelement (92) einen Spalt (130) zu der zu reinigenden Fläche (18) freigibt, und wobei an dem Leitelement (92) eine Wegweisereinrichtung (114) angeordnet ist, welche zur Abstützung an der zu reinigenden Fläche (18) vorgesehen ist und bei Bewegung an der zu reinigenden Fläche (18) in der Vorwärtsrichtung (104) das Leitelement (92) in die mindestens eine erste Stellung (122) bringt und in der mindestens einen ersten Stellung (122) hält und bei Bewegung in einer Rückwärtsrichtung (106) entgegen der Vorwärtsrichtung (104) das Leitelement (92) in die mindestens eine zweite Stellung (128) bringt und in der mindestens einen zweiten Stellung (128) hält, **dadurch gekennzeichnet, dass** das Leitelement (92) stirnseitig mit mindestens einer Auffahrrampe (136) für Stufenbereiche (142) an der zu reinigenden Fläche (18) versehen ist und dass die mindestens eine Auffahrrampe (136) eine Schrägfläche (138) aufweist, welche der zu reinigenden Fläche (18) zugewandt ist und welche in einem ersten spitzen Winkel (140) zu einer Einhüllendenebene (82) einer Aufstelleinrichtung (78) auf der zu reinigenden Fläche (18) orientiert ist.

2. Reinigungsgerät nach Anspruch 1, **gekennzeichnet durch** mindestens eines der Folgenden:
- das Leitelement (92) weist eine Zubeweglichkeit in Richtung des mindestens einen Reinigungswerkzeugs (44; 46) und eine Wegbeweglichkeit weg von dem mindestens einen Reinigungswerkzeug (44; 46) auf;
- die Beweglichkeit des Leitelements (92) weist eine Drehbewegungskomponente und insbesondere Schwenkbewegungskomponente auf;
- das Leitelement (92) ist über ein Filmscharnier (100) mit einem Leitelementhalter (94) verbunden und ist insbesondere schwenkbar verbunden;
- das mindestens eine Reinigungswerkzeug (44; 46) ist als Walze ausgebildet und eine Walzenachse (48) und eine Drehachse (102) einer Beweglichkeit des Leitelements (92) sind mindestens näherungsweise parallel zueinander orientiert, und insbesondere ist die Vorwärtsrichtung (104) senkrecht zu der Walzenachse (48) orientiert.

3. Reinigungsgerät nach einem der vorangehenden Ansprüche, **dadurch gekennzeichnet, dass** das Leitelement (92) einen Wirkbereich (108) für die zu reinigende Fläche (18) aufweist, und dass die Wegweisereinrichtung (114) durch mindestens eine Lasche (116) gebildet ist, wobei die mindestens eine Lasche (116) von dem Wirkbereich (108) absteht, und insbesondere
**dadurch gekennzeichnet, dass** die mindestens eine Lasche (116) an dem Wirkbereich (108) an einer dem mindestens einen Reinigungswerkzeug (44; 46) abgewandten Seite (110) absteht, und insbesondere **dadurch gekennzeichnet, dass** die mindestens eine Lasche (116) eigenelastisch ausgebildet ist und/oder als Federelement ausgebildet ist, und insbesondere
**dadurch gekennzeichnet, dass** die mindestens eine Lasche (116) so angeordnet und ausgebildet und mit dem Wirkbereich (108) so verbunden ist und insbesondere derart eigenelastisch ausgebildet ist, dass bei Abstützung auf der zu reinigenden Fläche (18) und Bewegung in Vorwärtsrichtung (104) das Leitelement (92) in die mindestens eine erste Stellung (122) gedrückt wird und bei einer Bewegung in der Rückwärtsrichtung (106) das Leitelement (92) in die mindestens eine zweite Stellung (128) gehoben wird, und insbesondere
**gekennzeichnet durch** eine Mehrzahl von beabstandeten Laschen (116), wobei insbesondere beabstandete Laschen (116) einen Abstand von höchstens 10 cm aufweisen, und insbesondere
**dadurch gekennzeichnet, dass** die mindestens eine Lasche (116) mit einer Höhe (H) von mindestens 2 mm und vorzugsweise mindestens 3 mm von dem Wirkbereich (108) absteht, bezogen auf einen unbelasteten Zustand.

4. Reinigungsgerät nach einem der vorangehenden Ansprüche, **dadurch gekennzeichnet, dass** an dem Leitelement (92) mindestens ein Anschlagelement (132a, 132b) angeordnet ist, welchem ein Anschlag als Gegenelement (134a, 134b) an dem Gerätekörper (24) zugeordnet ist, und welches eine Beweglichkeit des Leitelements (92) auf das mindestens eine Reinigungswerkzeug (44; 46) zu begrenzt, und insbesondere
**dadurch gekennzeichnet, dass** das mindestens eine Anschlagelement (132a, 132b) an einer Seite (112) des Leitelements (92) angeordnet ist, welche einer Seite (110) abgewandt ist, an welcher die Wegweisereinrichtung (114) angeordnet ist, und insbesondere
**gekennzeichnet durch** eine Mehrzahl von beabstandeten Anschlagelementen (132a, 132b), und insbesondere
**dadurch gekennzeichnet, dass** ein Anschlagelement (132a, 132b) im Bereich eines seitlichen Endes des Leitelements (92) angeordnet ist.

5. Reinigungsgerät nach einem der vorangehenden Ansprüche, **dadurch gekennzeichnet, dass** der erste spitze Winkel (140) eine entgegengesetzte Orientierung zu einem zweiten spitzen Winkel (84), mit welchem das Leitelement (92) zu der Einhüllendenebene (82), bezogen auf einen unbelasteten Zustand, orientiert ist, aufweist, und/oder
**gekennzeichnet durch** eine Mehrzahl von Auffahrrampen (136), welche als Auffahrrampenelemente an dem Leitelement (92) beabstandet angeordnet sind.

6. Reinigungsgerät nach einem der vorangehenden Ansprüche, **dadurch gekennzeichnet, dass** das Leitelement (92) bezogen auf einen unbelasteten Zustand in einem spitzen Winkel (84) zu einer Einhüllendenebene (82) einer Aufstelleinrichtung (78) für die zu reinigende Fläche (18) orientiert ist.

7. Reinigungsgerät nach einem der vorangehenden Ansprüche, **dadurch gekennzeichnet, dass** der Gerätekörper (24) eine Öffnung (50) an der Unterseite (28) aufweist, in welcher mindestens mit einem Teilbereich (52) das mindestens eine Reinigungswerkzeug (44; 46) positioniert ist, und insbesondere
**dadurch gekennzeichnet, dass** das Leitelement (92) an und insbesondere in der Öffnung (50) angeordnet ist, und insbesondere
**dadurch gekennzeichnet, dass** die Öffnung (50) einen Kanal (72) zur Abführung für Schmutzfluid bildet und/oder mit einem Kanal (72) zur Abführung von Schmutzfluid fluidwirksam verbunden ist, und insbesondere
**dadurch gekennzeichnet, dass** ein Aufnahmebehälter (64) für Schmutzfluid fluidwirksam mit der Öffnung (50) verbunden ist, und insbesondere
**dadurch gekennzeichnet, dass** der Aufnahmebehälter (64) an dem Gerätekörper (24) angeordnet ist.

8. Reinigungsgerät nach einem der vorangehenden Ansprüche, **gekennzeichnet durch** einen Antriebsmotor (56) für einen rotativen Antrieb des mindestens einen Reinigungswerkzeugs (44; 46), und insbesondere
**dadurch gekennzeichnet, dass** der Antriebsmotor (56) an dem Gerätekörper (24) angeordnet ist.

9. Reinigungsgerät nach einem der vorangehenden Ansprüche, **dadurch gekennzeichnet, dass** an dem Gerätekörper (24) eine Stabeinrichtung (14) zum Halten und/oder Führen des Reinigungsgeräts angeordnet ist.

10. Reinigungsgerät nach einem der vorangehenden Ansprüche, **gekennzeichnet durch** eine Ausbildung als Kehrmaschine, wobei das mindestens eine Reinigungswerkzeug eine Kehrwalze (46) ist.

11. Reinigungsgerät nach einem der vorangehenden Ansprüche, **dadurch gekennzeichnet, dass** das Leitelement (92) einstückig ausgebildet ist.

12. Reinigungsgerät nach einem der vorangehenden Ansprüche, **dadurch gekennzeichnet, dass** das Leitelement (92) einstückig mit einem Leitelementhalter (94) verbunden ist, wobei der Leitelementhalter (94) das Leitelement (92) an dem Gerätekörper (24) fixiert.

13. Reinigungsgerät nach einem der vorangehenden Ansprüche, **dadurch gekennzeichnet, dass** das Leitelement (92) mit der Wegweisereinrichtung (114) als 2K-Teil hergestellt ist.

14. Verfahren zum Betreiben eines Reinigungsgeräts zur Reinigung einer Fläche (18), bei dem bei Bewegung in einer Vorwärtsrichtung (104) auf der zu reinigenden Fläche (18) ein Leitelement (92) gegen die zu reinigende Fläche (18) gedrückt wird und ein Spalt (120) zwischen der zu reinigenden Fläche (18) und einem Gerätekörper (24) abgedeckt wird, und bei dem bei einer Bewegung in einer Rückwärtsrichtung (106) in Gegenrichtung zu der Vorwärtsrichtung (104) das Leitelement (92) von der zu reinigenden Fläche (18) abgehoben wird, wobei an dem Leitelement (92) eine Wegweisereinrichtung (114) angeordnet ist, die in Abhängigkeit von der Bewegungsrichtung eine Kraft auf das Leitelement (92) ausübt, welche automatisch die entsprechende Positionierung des Leitelements (92) bei Bewegung in der Vorwärtsrichtung (104) und bei Bewegung in der Rückwärtsrichtung (106) bewirkt, **dadurch gekennzeichnet, dass** das Leitelement (92) stirnseitig mit mindestens einer Auffahrrampe (136) für Stufenbereiche (142) an der zu reinigenden Fläche (18) versehen ist und dass die mindestens eine Auffahrrampe (136) eine Schrägfläche (138) aufweist, welche der zu reinigenden Fläche (18) zugewandt ist und welche in einem ersten spitzen Winkel (140) zu einer Einhüllendenebene (82) einer Aufstelleinrichtung (78) auf der zu reinigenden Fläche (18) orientiert ist.

## Claims

1. A cleaning appliance for cleaning a surface (18) in a forward direction (104), comprising an appliance body (24) with an underside (28), which underside during a cleaning procedure faces the surface (18) to be cleaned, at least one cleaning tool (44; 46), which is arranged on the appliance body (24) and at least in a partial region projects beyond the underside (28) of the appliance body (24), and a dirty-fluid guide element (92), which is associated with the at least one cleaning tool (44; 46) and related to the forward direction (104) is arranged on the appliance body (24) so as to be behind the at least one cleaning tool (44; 46), wherein the guide element (92) is movably arranged on the appliance body (24) and/or is movable in design and has at least one first position (122), in which with contact with the surface (18) to be cleaned there can be covered a gap (120) between the underside (28) of the appliance body (24) and the surface to be cleaned, and at least one second position (128), in which the guide element (92) frees a gap (130) to the surface (18) to be cleaned, and wherein a path-indicator device (114) is arranged on the guide element (92) and is provided for support on the surface (18) to be cleaned and upon motion in the forward direction (104) on the surface (18) to be cleaned brings the guide element (92) into the at least one first position (122) and keeps it in the at least one first position (122) and upon motion in a rearward direction (106) counter to the forward direction (104) brings the guide element (92) into the at least one second position and keeps it in the at least one second position (128), **characterised in that** the end face of the guide element (92) is provided with at least one ramp (136) for step regions (142) at the surface (18) to be cleaned and **in that** the at least one ramp (136) has an inclined surface (138) which faces the surface (18) to be cleaned and which is oriented at a first acute angle (140) to an encasing plane (82) of a placement device (78) on the surface (18) to be cleaned.

2. A cleaning appliance according to claim 1, **characterised by** at least one of the following:
- the guide element (92) has mobility towards the direction of the at least one cleaning tool (44; 46) and mobility away from the at least one cleaning tool (44; 46);
- the mobility of the guide element (92) has a rotary motion component and in particular a pivoting motion component;
- the guide element (92) is connected to a guide element holder (94) via a film hinge (100) and is in particular pivotably connected;
- the at least one cleaning tool (44; 46) is in the form of a roller and a roller axis (48) and a rotational axis (102) of a mobility of the guide element (92) are oriented at least approximately parallel to one another, and in particular the forward direction (104) is oriented perpendicular to the roller axis (48).

3. A cleaning appliance according to any one of the preceding claims, **characterised in that** the guide element (92) has an operative region (108) for the surface (18) to be cleaned, and **in that** the path-indicator device (114) is formed by at least one flap (116), wherein the at least one flap (116) projects from the operative region (108), and in particular
**characterised in that** the at least one flap (116) projects at the operative region (108), at a side (110) remote from the at least one cleaning tool (44; 46), and in particular **characterised in that** the at least one flap (116) is inherently elastic and/or is in the form of a spring element, and in particular
**characterised in that** the at least one flap (116) is arranged and designed in such a manner and is connected to the operative region (108) in such a manner and in particular is inherently elastic in such a manner that the guide element (92) is pressed into the at least one first position (122) upon supporting on the surface (18) to be cleaned and movement in a forward direction (104) and the guide element (92) is raised into the at least one second position (128) upon motion in the rearward direction (106), and in particular
**characterised by** a plurality of spaced-apart flaps (116), wherein in particular spaced-apart flaps (116) are at a distance of at most 10 cm, and in particular
**characterised in that** the at least one flap (116) projects with a height (H) of at least 2 mm and preferably at least 3 mm from the operative region (108), related to an unloaded state.

4. A cleaning appliance according to any one of the preceding claims, **characterised in that** at least one stop element (132a, 132b) is arranged at the guide element (92), with which stop element there is associated a stop at the appliance body (24) as a counter element (134a, 134b) and which stop element restricts mobility of the guide element (92) towards the at least one cleaning tool (44; 46), and in particular
**characterised in that** the at least one stop element (132a, 132b) is arranged at a side (112) of the guide element (92), remote from a side (110) at which the path-indicator device (114) is arranged, and in particular
**characterised by** a plurality of spaced-apart stop elements (132a, 132b), and in particular **characterised in that** a stop element (132a, 132b) is arranged in the region of a lateral end of the guide element (92).

5. A cleaning appliance according to any one of the preceding claims, **characterised in that** the first acute angle (140) has an opposite orientation to a second acute angle (84) at which, related to an unloaded state, the guide element (92) is oriented to the encasing plane (82), and/or **characterised by** a plurality of ramps (136) which are arranged at the guide element (92) in a spaced-apart manner as ramp elements.

6. A cleaning appliance according to any one of the preceding claims, **characterised in that** related to an unloaded state, the guide element (92) is oriented at an acute angle (84) to an encasing plane (82) of a placement device (78) for the surface (18) to be cleaned.

7. A cleaning appliance according to any one of the preceding claims, **characterised in that** the appliance body (24) has an opening (50) at the underside (28), in which there is positioned at least a partial region (52) of the at least one cleaning tool (44; 46), and in particular
**characterised in that** the guide element (92) is arranged at and in particular in the opening (50), and in particular
**characterised in that** the opening (50) forms a channel (72) for the discharge for dirty fluid and/or is fluidically connected to a channel (72) for the discharge of dirty fluid, and in particular
**characterised in that** a receiving container (64) for dirty fluid is fluidically connected to the opening (50), and in particular
**characterized in that** the receiving container (64) is arranged at the appliance body (24).

8. A cleaning appliance according to any one of the preceding claims, **characterised by** a drive motor (56) for a rotative drive of the at least one cleaning tool (44; 46), and in particular **characterised in that** the drive motor (56) is arranged at the appliance body (24).

9. A cleaning appliance according to any one of the preceding claims, **characterised in that** a rod device (14) for holding and/or guiding the cleaning appliance is arranged at the appliance body (24).

10. A cleaning appliance according to any one of the preceding claims, **characterised by** a design as a sweeping machine, wherein the at least one cleaning tool is a sweeping roller (46).

11. A cleaning appliance according to any one of the preceding claims, **characterised in that** the guide element (92) is one-piece.

12. A cleaning appliance according to any one of the preceding claims, **characterised in that** the guide element (92) is integrally connected to a guide element holder (94), wherein the guide element holder (94) fixes the guide element (92) on the appliance body (24).

13. A cleaning appliance according to any one of the preceding claims, **characterised in that** the guide element (92) is manufactured with the path-indicator device (114) as a 2-component part.

14. A method of operating a cleaning appliance for cleaning a surface (18), in which a guide element (2) is pressed against the surface (18) to be cleaned upon motion in a forward direction (104) on the surface (18) to be cleaned and a gap (120) between the surface (18) to be cleaned and an appliance body (24) is covered, and in which the guide element (92) is raised from the surface (18) to be cleaned upon motion in a rearward direction (106) in a counter direction to the forward direction (104), wherein a path-indicator device (114) is arranged at the guide element (92) and exerts a force on the guide element (92) dependent on the motion direction, which force automatically brings about the appropriate positioning of the guide element (92) upon motion in the forward direction (104) and upon motion in the rearward direction (106), **characterised in that** the end face of the guide element (92) is provided with at least one ramp (136) for step regions (142) at the surface (18) to be cleaned and **in that** the at least one ramp (136) has an inclined surface (138) which faces the surface (18) to be cleaned and which is oriented at a first acute angle (140) to an encasing plane (82) of a placement device (78) on the surface (18) to be cleaned.

## Revendications

1. Appareil de nettoyage pour le nettoyage d'une surface (18) dans une direction avant (104), comprenant un corps d'appareil (24) avec une face inférieure (28), laquelle est tournée vers la surface (18) à nettoyer lors d'un processus de nettoyage, au moins un outil de nettoyage (44 ; 46), lequel est disposé sur le corps d'appareil (24) et au moins dans une zone partielle fait saillie de la face inférieure (28) du corps d'appareil (24), et un élément de guidage (92) pour le fluide sale, lequel est associé à l'au moins un outil de nettoyage (44 ; 46) et est disposé derrière le au moins un outil de nettoyage (44 ; 46) par rapport à la direction avant (104), dans lequel l'élément de guidage (92) est disposé de manière mobile et/ou réalisé de manière mobile sur le corps d'appareil (24) et présente au moins une première position (122), dans laquelle par appui sur la surface (18) à nettoyer une fente (120) entre la face inférieure (28) du corps d'appareil (24) et la surface (18) à nettoyer peut être recouverte, et présente au moins une deuxième position (128), dans laquelle l'élément de guidage (92) libère une fente (130) par rapport à la surface (18) à nettoyer, et dans lequel un dispositif directionnel (114) est disposé sur l'élément de guidage (92), lequel est destiné à s'appuyer sur la surface (18) à nettoyer et lors d'un mouvement sur la surface (18) à nettoyer dans la direction avant (104) amène l'élément de guidage (92) dans la au moins une première position (122) et le maintient dans la au moins une première position (122) et d'un mouvement dans une direction arrière (106) à l'encontre de la direction avant (104) amène l'élément de guidage (92) dans la au moins une deuxième position (128) et le maintient dans la au moins une deuxième position (128), **caractérisé en ce que** l'élément de guidage (92) est pourvu frontalement d'au moins une rampe d'accès (136) pour des zones étagées (142) sur la surface (18) à nettoyer et que la au moins une rampe d'accès (136) présente une surface inclinée (138), laquelle est tournée vers la surface (18) à nettoyer et laquelle est orientée selon un premier angle aigu (140) par rapport à un plan d'enveloppe (82) d'un dispositif de pose (78) sur la surface (18) à nettoyer.

2. Appareil de nettoyage selon la revendication 1, **caractérisé par** au moins un de ce qui suit :
- l'élément de guidage (92) présente une capacité d'avance en direction du au moins un outil de nettoyage (44 ; 46) et une capacité d'éloignement du au moins un outil de nettoyage (44 ; 46) ;
- la mobilité de l'élément de guidage (92) présente une composante de mouvement rotatif et en particulier composante de mouvement pivotant ;
- l'élément de guidage (92) est relié et est en particulier relié de manière pivotante à un support d'élément de guidage (94) par l'intermédiaire d'une charnière-film (100) ;
- le au moins un outil de nettoyage (44 ; 46) est réalisé sous la forme d'un rouleau et un axe de rouleau (48) et un axe de rotation (102) d'une mobilité de l'élément de guidage (92) sont orientés au moins approximativement parallèlement l'un à l'autre, et en particulier la direction avant (104) est orientée perpendiculairement à l'axe de rouleau (48).

3. Appareil de nettoyage selon l'une quelconque des revendications précédentes, **caractérisé en ce que** l'élément de guidage (92) présente une zone d'action (108) pour la surface (18) à nettoyer, et que le dispositif directionnel (114) est formé par au moins une languette (116), dans lequel la au moins une languette (116) fait saillie de la zone d'action (108), et en particulier
**caractérisé en ce que** la au moins une languette (116) fait saillie sur la zone d'action (108) sur une face (110) opposée à le au moins un outil de nettoyage (44 ; 46), et en particulier
**caractérisé en ce que** la au moins une languette (116) est réalisée avec une élasticité propre et/ou est réalisée sous la forme d'un élément ressort, et en particulier
**caractérisé en ce que** la au moins une languette (116) est disposée et réalisée et reliée à la zone d'action (108) et en particulier réalisée avec une élasticité propre de telle sorte que lors d'un appui sur la surface (18) à nettoyer et lors d'un mouvement dans la direction avant (104) l'élément de guidage (92) est pressé dans la au moins une première position (122) et lors d'un mouvement dans la direction arrière (106) l'élément de guidage (92) est soulevé dans la au moins une deuxième position (128), et en particulier
**caractérisé par** une pluralité de languettes (116) espacées, dans lequel en particulier les languettes (116) espacées présentent une distance de maximum 10 cm, et en particulier
**caractérisé en ce que** la au moins une languette (116) fait saillie de la zone d'action (108) avec une hauteur (H) d'au moins 2 mm et de préférence d'au moins 3 mm, par rapport à un état non sollicité.

4. Appareil de nettoyage selon l'une quelconque des revendications précédentes, **caractérisé en ce qu'**au moins un élément de butée (132a, 132b), auquel une butée en tant qu'élément complémentaire (134a, 134b) sur le corps d'appareil (24) est associée, et lequel limite une mobilité de l'élément de guidage (92) vers le au moins un outil de nettoyage (44 ; 46), est disposé sur l'élément de guidage (92), et en particulier
**caractérisé en ce que** le au moins un élément de butée (132a, 132b) est disposé sur une face (112) de l'élément de guidage (92), laquelle est opposée à une face (110) sur laquelle le dispositif directionnel (114) est disposé, et en particulier
**caractérisé par** une pluralité d'éléments de butée (132a, 132b) espacés, et en particulier
**caractérisé en ce qu'**un élément de butée (132a, 132b) est disposé dans la zone d'une extrémité latérale de l'élément de guidage (92).

5. Appareil de nettoyage selon l'une quelconque des revendications précédentes, **caractérisé en ce que** le premier angle aigu (140) présente une orientation opposée par rapport à un deuxième angle aigu (84), avec lequel l'élément de guidage (92) est orienté par rapport au plan d'enveloppe (82), par rapport à un état non sollicité, et/ou
**caractérisé par** une pluralité de rampes d'accès (136), lesquelles en tant qu'éléments de rampe d'accès sont disposées de manière espacée sur l'élément de guidage (92).

6. Appareil de nettoyage selon l'une quelconque des revendications précédentes, **caractérisé en ce que** l'élément de guidage (92) est orienté par rapport à un état non sollicité selon un angle aigu (84) par rapport à un plan d'enveloppe (82) d'un dispositif de pose (78) pour la surface (18) à nettoyer.

7. Appareil de nettoyage selon l'une quelconque des revendications précédentes, **caractérisé en ce que** le corps d'appareil (24) présente une ouverture (50) sur la face inférieure (28), dans laquelle est positionné le au moins un outil de nettoyage (44 ; 46) au moins avec une zone partielle (52), et en particulier
**caractérisé en ce que** l'élément de guidage (92) est disposé sur et en particulier dans l'ouverture (50), et en particulier
**caractérisé en ce que** l'ouverture (50) forme un canal (72) pour l'évacuation de fluide sale et/ou est en liaison fluidique avec un canal (72) pour l'évacuation de fluide sale, et en particulier
**caractérisé en ce qu'**un contenant de réception (64) pour le fluide sale est en liaison fluidique avec l'ouverture (50), et en particulier
**caractérisé en ce que** le contenant de réception (64) est disposé sur le corps d'appareil (24).

8. Appareil de nettoyage selon l'une quelconque des revendications précédentes, **caractérisé par** un moteur d'entraînement (56) pour un entraînement rotatif du au moins un outil de nettoyage (44 ; 46), et en particulier
**caractérisé en ce que** le moteur d'entraînement (56) est disposé sur le corps d'appareil (24).

9. Appareil de nettoyage selon l'une quelconque des revendications précédentes, **caractérisé en ce qu'**un dispositif de barre (14) destiné à tenir et/ou à guider l'appareil de nettoyage est disposé sur le corps d'appareil (24).

10. Appareil de nettoyage selon l'une quelconque des revendications précédentes, **caractérisé par** une réalisation sous la forme d'une balayeuse, dans lequel le au moins un outil de nettoyage est un rouleau de balayage (46).

11. Appareil de nettoyage selon l'une quelconque des revendications précédentes, **caractérisé en ce que** l'élément de guidage (92) est réalisé d'une seule pièce.

12. Appareil de nettoyage selon l'une quelconque des revendications précédentes, **caractérisé en ce que** l'élément de guidage (92) est relié d'une seule pièce à un support d'élément de guidage (94), dans lequel le support d'élément de guidage (94) fixe l'élément de guidage (92) sur le corps d'appareil (24).

13. Appareil de nettoyage selon l'une quelconque des revendications précédentes, **caractérisé en ce que** l'élément de guidage (92) avec le dispositif directionnel (114) est fabriqué sous la forme d'une pièce à deux composants.

14. Procédé pour faire fonctionner un appareil de nettoyage pour le nettoyage d'une surface (18), selon lequel lors d'un mouvement dans une direction avant (104) sur la surface (18) à nettoyer un élément de guidage (92) est pressé contre la surface (18) à nettoyer et une fente (120) entre la surface (18) à nettoyer et un corps d'appareil (24) est recouverte, et selon lequel lors d'un mouvement dans une direction arrière (106) dans le sens inverse de la direction avant (104) l'élément de guidage (92) est soulevé de la surface (18) à nettoyer, dans lequel un dispositif directionnel (114) est disposé sur l'élément de guidage (92), qui exerce une force sur l'élément de guidage (92) en fonction de la direction de mouvement, laquelle entraîne automatiquement le positionnement correspondant de l'élément de guidage (92) lors d'un mouvement dans la direction avant (104) et lors d'un mouvement dans la direction arrière (106), **caractérisé en ce que** l'élément de guidage (92) est pourvu frontalement d'au moins une rampe d'accès (136) pour des zones étagées (142) sur la surface (18) à nettoyer et que la au moins une rampe d'accès (136) présente une surface inclinée (138), laquelle est tournée vers la surface (18) à nettoyer et laquelle est orientée selon un premier angle aigu (140) par rapport à un plan d'enveloppe (82) d'un dispositif de pose (78) sur la surface (18) à nettoyer.
